# EUROPÄISCHE PATENTSCHRIFT

(11) **EP 3 212 517 B1**
(45) Veröffentlichungstag und Bekanntmachung des Hinweises auf die Patenterteilung: **05.09.2018**
(21) Anmeldenummer: 15763200.1
(22) Anmeldetag: 10.09.2015
(51) Int. Cl.: B65D 1/02

(54) **BEHÄLTER MIT EINSTÜCKIGEM KOPFTEIL**
CONTAINER WITH INTEGRAL CLOSURE
RÉCIPIENT À MOYEN DE FERMETURE INTÉGRAL

(30) Priorität: 31.10.2014 DE 102014016192; 26.11.2014 CN 201420720014 U
(43) Veröffentlichungstag der Anmeldung: 06.09.2017
(73) Patentinhaber: Kocher-Plastik Maschinenbau GmbH, 74429 Sulzbach-Laufen (DE)
(72) Erfinder: HANSEN, Bernd, 74429 Sulzbach-Laufen (DE)
(74) Vertreter: Bartels und Partner, Patentanwälte
(86) Internationale Anmeldenummer: PCT/EP2015/001823
(87) Internationale Veröffentlichungsnummer: WO 2016/066238

(56) Entgegenhaltungen:
- EP-A2- 0 228 662
- US-A- 4 478 342

## Beschreibung

Die Erfindung betrifft einen Behälter, insbesondere aus einem Kunststoffmaterial bestehend und nach einem Blasform-, Füll- und Siegelverfahren hergestellt, mit den Merkmalen im Oberbegriff des Anspruchs 1. Ein solcher Behälter wird in EP 228 662 offenbart. Kunststoffbehälter, die in einem Blasform-, Füll- und Siegelverfahren (BFS-Verfahren) hergestellt sind, wie es beispielsweise in EP 2 269 558 A1 beschrieben und in der Fachwelt auch unter der Bezeichnung "bottelpack®-System" bekannt ist, werden für Lebens- und Genussmittel sowie in der Medizin mit großem Vorteil zur Verpackung von Pharmazeutika, Diagnostika, enteraler Ernährung und Medizinprodukten, z.B. Spül- und Dialyselösungen und dergleichen eingesetzt. Die einteilige Ausbildung des Behälterhalsteils und des die Entnahmeöffnung am Halsteil verschließenden Kopfteils im Blasformverfahren hat den Vorteil, dass der Behälterinhalt ausschließlich Kontakt zu einem das Behältermaterial bildenden Polymer hat, typischerweise einem Kunststoff wie LDPE, HDPE oder PP. Dadurch lässt sich bei derart hergestellten und gefüllten Behältern die Keimarmut/Sterilität des Behälterinhalts für längere Zeiträume gewährleisten.

Der Trennbereich, über den das Kopfteil an das Halsteil angeformt ist, ist bei derartigen Behältern als Sollbruchstelle ausgeführt, an der das Kopfteil für einen Entnahmevorgang vom Halsteil lösbar ist. Um dem Benutzer ein sicheres und bequemes Lösen des Trennbereichs zu ermöglichen, ist aus der US 4 176 755 bereits ein Behälter der eingangs genannten Gattung bekannt, der als Öffnungs- oder Aufreißhilfe ein Betätigungselement in Form eines vom Benutzer betätigbaren Hülsenteils aufweist, das in seiner Bereitschaftsposition das Halsteil und zumindest Teile des Kopfteils in der Art eines Außenringes umgibt, der vom Benutzer betätigbar ist und in einem betätigten Zustand den Trennbereich durch Aufreißen der Sollbruchstelle löst.

Die obengenannte EP 0 228 662 A2 offenbart einen Behälter, insbesondere aus einem Kunststoffmaterial bestehend und nach einem Blasform-, Füll- und Siegelverfahren hergestellt, mit einem Behälterkörper zur Aufnahme eines Fluids und einem an dem Behälterkörper sich anschließenden Halsteil, das an seinem freien Ende eine Abgabeöffnung für das Fluid aufweist, die über einen Trennbereich mit einem Kopfteil verschlossen ist, das mittels Betätigen eines bewegbaren Hülsenteils durch Lösen des Trennbereichs zur Freigabe der Abgabeöffnung vom Halsteil abnehmbar ist.

Aus der US 4 478 342 ist ein weiterer Behälter bekannt.

Ausgehend von diesem Stand der Technik stellt sich die Erfindung die Aufgabe, einen Behälter dieser Gattung im Hinblick auf besonders gute Gebrauchseigenschaften weiter zu verbessern.

Erfindungsgemäß ist diese Aufgabe durch einen Behälter gelöst, der die Merkmale des Patentanspruchs 1 in seiner Gesamtheit aufweist.

Gemäß dem Kennzeichen des Anspruchs 1 zeichnet sich die Erfindung dadurch aus, dass das Hülsenteil an seiner freien Stirnseite flexible Anlagefinger aufweist, die mit Aufschrauben des Hülsenteils in Untergriff mit einem Vorsprung am Kopfteil kommen, und die bei Abschrauben des Hülsenteils bei gelöstem Trennbereich das Kopfteil mitnehmen, dass die Führungsbahn an der Außenseite eines das Kopfteil umgreifenden Ringbundes gebildet ist, der sich zwischen dem Trennbereich und einer Ringnut erstreckt, die am Kopfteil den Raum für die Aufnahme der Anlagefinger bildet, und dass an der Innenumfangsseite des Ringbundes eine nach innen in Richtung des Trennbereichs vorspringende und sich an diesen anschließende Verstärkungsrippe vorhanden ist.

Für eine besonders sichere Übertragung der Trenn- oder Abreißkraft ist an der Innenumfangsseite des Ringbundes die nach innen in Richtung des Trennbereichs vorspringende und sich an diesen anschließende Verstärkungsrippe vorhanden.

Dadurch, dass das Hülsenteil an seiner freien Stirnseite flexible Anlagefinger aufweist, die mit Aufschrauben des Hülsenteils in Untergriff mit einem Vorsprung am Kopfteil kommen, ist das Hülsenteil durch teilweises Aufschrauben in eine Bereitschaftsposition bringbar, bei der das Hülsenteil durch Einschnappen der Anlagefinger am Kopfteil gesichert, jedoch relativ zu diesem verdrehbar ist.

Dadurch, dass die Führungsbahn für die Betätigungsbewegungen des Hülsenteils an der Außenseite eines das Kopfteil umgreifenden Ringbundes gebildet ist, der sich zwischen dem Trennbereich und einer Ringnut erstreckt, die am Kopfteil den Raum für die Aufnahme der Anlagefinger bildet, steht eine Begrenzungswand der Ringnut als vollumfänglicher Vorsprung für die Abstützung der Anlagefinger zur Verfügung. Es ist ferner vorgesehen, dass das Hülsenteil vom unbetätigten Zustand bis zum den Trennbereich lösenden betätigten Zustand zumindest teilweise in Anlage an einer Führungsbahn geführt ist, die Teil des abzutrennenden Kopfteils ist. Dadurch wird erreicht, dass das Hülsenteil koaxial zum Kopfteil ausgerichtet ist, so dass eine gegenüber dem erwähnten Stand der Technik gleichmäßigere Belastung des Trennbereichs beim Lösen erreicht wird. Auch bei Entnahmeöffnungen verhältnismäßig großen Öffnungsdurchmessers mit einem entsprechend ausgedehnten Trennbereich wird dadurch ein sicherer Abreißvorgang über den gesamten Umfang der Entnahmeöffnung gewährleistet.

In vorteilhafter Weise können zum Betätigen des Hülsenteils ein am Halsteil angeordnetes Außengewinde und ein mit diesem in Eingriff bringbares Innengewinde am Hülsenteil vorgesehen sein, wobei mit Aufschrauben des Hülsenteils der Trennbereich unter Freigabe der Abgabeöffnung lösbar ist. Mittels eines Schraubvorgangs lassen sich auf besonders bequeme Weise verhältnismäßig hohe Betätigungskräfte erzeugen, so dass sich die Handhabung des erfindungsgemäßen Behälters für den Benutzer besonders bequem und mühelos gestaltet.

Mit besonderem Vorteil kann die Anordnung so getroffen sein, dass bei Aufschrauben des Hülsenteils der Trennbereich dadurch lösbar ist, dass eine Anlageschulter des Hülsenteils unter Anlage mit dem Kopfteil dieses zum Lösen des Trennbereichs mitnimmt.

Nach Durchführen eines Entnahmevorgangs durch weiteres Aufschrauben des Hülsenteils nehmen die Anlagefinger bei sich anschließendem Abschrauben des Hülsenteils das vom Trennbereich abgelöste Kopfteil mit, das nach Abnehmen des Hülsenteils an diesem unverlierbar gesichert ist.

Um dem Benutzer die Möglichkeit zu geben, einen Entnahmevorgang sowohl durch Aufschrauben als auch durch Abschrauben des Hülsenteils durchzuführen, kann die Anordnung so getroffen sein, dass durch Abschrauben des Hülsenteils bei nicht gelöstem Trennbereich die Anlagefinger in Untergriff mit dem Vorsprung des Kopfteils dieses unter Lösen des Trennbereichs mitnehmen.

Der Außendurchmesser des Ringbundes kann dem Innendurchmesser des Halsteils im Bereich von dessen Außengewinde entsprechen, und der Ringbund kann eine axiale Erstreckung aufweisen, deren Länge der axialen Länge der Ringnut, gemessen über ihre kleinste Durchmesserweite, entspricht. Bei besonders vorteilhaften Ausführungsbeispielen liegt bei einem Untergriff der Anlagefinger des Hülsenteils am Vorsprung des Kopfteils das Hül-senteil mit einer zuordenbaren Anlagefläche vollflächig an der Führungsbahn an, wobei die Anlageschulter des Hülsenteils das Ende des Ringbundes am oberen Ende der Führungsbahn übergreift. Die Anlagefläche des Hülsenteils bildet dadurch eine vollflächige Umfassung des Ringbundes des Kopfteils, so dass bei der über die Anlageschulter übertragenen Betätigungs- oder Abreißkraft ein Gegenlager gebildet ist, das ein radiales Ausweichen des Trennstellenbereichs des Kopfteils unter der Einwirkung der Betätigungskraft verhindert und dadurch einen besonderen sicheren Abreißvorgang gewährleistet.

Die Verstärkungsrippe kann zumindest bei unbetätigtem Hülsenteil im Querschnitt gesehen eine Keilform ausbilden, deren längster Querschenkel in Richtung des Halsteils am Trennbereich endet und parallel beabstandet zu einer weiteren die Verstärkungsrippe abschließenden Grenzlinie angeordnet ist.

Für eine entsprechende Verstärkung am Öffnungsrand des Halsteils kann die Abgabeöffnung des Halsteils von einem Ringwulst begrenzt sein, der in Richtung des unbetätigten Hülsenteils über den Trennbereich vorspringend mit seinem größten Querschnittsmaß an den Trennbereich angrenzt.

Die Anordnung kann des Weiteren so getroffen sein, dass die Außenkontur des Hülsenteils in Richtung des Auslaufs der Anlagefinger mit einer Schräge versehen ist, die an eine Schrägstellung der Anlagefinger angepasst ist. Bei der Anfangsposition mit nur teilweise aufgeschraubtem Hülsenteil, d.h. vor Erreichen der Bereitschaftsposition, bildet dadurch die Schräge des Hülsenteils einen von den Anlagefingern fortgesetzten und im Wesentlichen sanften und dadurch optisch und haptisch ansprechenden Übergang zur Oberseite des Kopfteils.

Nachstehend ist die Erfindung anhand eines in der Zeichnung dargestellten Ausführungsbeispiels im Einzelnen erläutert. Es zeigen:
- Fig. 1: eine näherungsweise in natürlicher Größe einer praktischen Ausführungsform dargestellte perspektivische Schrägansicht eines Ausführungsbeispiels des erfindungsgemäßen Behälters mit in Bereitschaftsposition befindlichem Öffnungs-Betätigungselement;
- Fig. 2: eine der Fig. 1 entsprechende Darstellung, wobei das Betätigungselement weggelassen ist;
- Fig. 3: einen in größerem Maßstab gezeichneten Längsschnitt lediglich des Bereichs von Behälter-Halsteil und Kopfteil, wobei das Betätigungselement in einer teilweise aufgeschraubten Anfangsstellung gezeigt ist;
- Fig. 4: einen der Fig. 3 entsprechenden Längsschnitt, wobei das Betätigungselement in Bereitschaftsposition dargestellt ist;
- Fig. 5: eine den Fig. 3 und 4 entsprechende Schnittdarstellung, wobei das Betätigungselement in aufgeschraubter Position nach Öffnen des Behälters dargestellt ist; und
- Fig. 6: eine entsprechende Schnittdarstellung, wobei das Betätigungselement in teilweise vom geöffneten Behälter abgeschraubter Position dargestellt ist.

Wie den Fig. 1 und 2 zu entnehmen ist, weist das vorliegende Ausführungsbeispiel des erfindungsgemäßen Behälters ein Behälterhauptteil 1 in Form einer Kunststoffflasche auf, die, bezogen auf eine zentrale Hauptachse 3, einen quadratischen Querschnitt mit abgerundeten Eckbereichen besitzt und für die Aufnahme einer Flüssigkeit mit einer Füllmenge von 150 ml ausgelegt ist. Wie am deutlichsten Fig. 2 zeigt, ist an der Oberseite des Hauptteils 1 ein zur Achse 3 koaxiales Halsteil 5 angeformt, dessen Durchmesser etwa der halben Breite des Hauptteils 1 entspricht und außenseitig auf etwa halber Länge mit einem Außengewinde 7 versehen ist. Wie am deutlichsten die Fig. 3 bis 5 zeigen, weist das Halsteil 5 in seinem oberen Bereich in geringem axialen Abstand vom obersten Gang des Außengewindes 7 eine Ringfläche 9 auf, die in Richtung der Achse 3 nach oben geneigt radial nach einwärts verläuft und am oberen Ende in eine nach oben und zur Achse 3 divergierend nach außen hin verlaufende Endfläche 11 übergeht, deren Endrand die Entnahmeöffnung 13 des Halsteils 5 umgibt. Dabei ist am Rand der Entnahmeöffnung 13 ein nach außen leicht vorspringender Randwulst 15 gebildet. Am Rand der Entnahmeöffnung 13 ist als Verschlussteil für die Entnahmeöffnung 13 ein Kopfteil 17 als einstückiger Bestandteil des Halsteils 5 angeformt, wobei der Randwulst 15 zusammen mit einer Verstärkungsrippe 19, die sich am zugewandten Ende des Kopfteils 17 befindet, einen Trennbereich bildet, in dem die Verbindungsstelle zwischen Randwulst 15 und Verstärkungsrippe 19 eine Sollbruchstelle bildet, an der das Kopfteil 17 für einen Entnahmevorgang zur Freigabe der Entnahmeöffnung 13 vom Halsteil 5 ablösbar ist. Die Verstärkungsrippe 19 befindet sich als radial nach innen ragender, keilförmiger Vorsprung am Ende eines Ringbundes 21, dessen Außenseite eine Zylindermantelfläche 23 bildet, an deren oberem Ende eine die radiale Länge der Zylindermantelfläche 23 begrenzende Stufenfläche 25 gebildet ist, die sich radial nach innen in eine sich anschließende Ringnut 27 des Kopfteils 17 erstreckt. Das obere Ende der Ringnut 27 ist durch einen radial nach außen ragenden, flanschartigen Vorsprung 29 begrenzt, der in die obere Endfläche 31 des Kopfteils 17 übergeht.

Als Abreißhilfe zum Lösen des Kopfteils 17 an der am Trennbereich 15, 19 gebildeten Sollbruchstelle ist ein Hülsenteil 35, das in einem kreiszylindrischen Längenabschnitt ein Innengewinde 37 und außenseitig eine Längsriffelung 39 besitzt, auf das Außengewinde 7 des Halsteils 5 aufschraubbar. An den die Riffelung 39 aufweisenden Umfangsabschnitt schließt sich eine Schrägfläche 41 an, die in Richtung der oberen freien Stirnseite den Außendurchmesser des Hülsenteils 35 verringert. Von der Schrägfläche 41 ausgehend erstreckt sich ein Kranz von Anlagefingern 43 zur oberen Stirnseite hin, wobei die Anlagefinger 43 zur Achse 3 hin geneigt sind. Im Bereich zwischen der Schrägfläche 41 und den Anlagefingern 43 bildet das Hülsenteil 35 innenseitig eine Anlageschulter 45 in Form einer in einer Radialebene liegenden Ringfläche.

Die Fig. 3 zeigt das Hülsenteil 35 in einer nur teilweise aufgeschraubten Anfangsposition, bei der sich die Anlageschulter 45 in einem Abstand von der Stufenfläche 25 am Ringbund 21 befindet und sich die Anlagefinger 43 bis zur oberen Endfläche 31 des Kopfteils 17 erstrecken. Die Fig. 4 zeigt den Zustand, bei dem sich nach weiterem Aufschrauben das Hülsenteil 35 in einer Bereitschaftsposition befindet, bei der die Anlagefinger 43 unterhalb des Vorsprungs 29 in die Ringnut 27 des Kopfteils 17 eingeschnappt sind. Das Hülsenteil 35 hat sich hierbei so weit nach unten bewegt, dass eine kreiszylindrische, innere Anlagefläche 47, die sich im Bereich der Schrägfläche 41 am Hülsenteil 35 befindet, in vollflächiger Anlage an der äußeren Zylindermantelfläche 23 des Ringbundes 21 ist. Die Zylindermantelfläche 23 bildet dadurch für das Hülsenteil 35 eine Führungsbahn, an der das Hülsenteil 35 bei seiner Axialbewegung beim Aufschrauben geführt ist. Bei dem weiteren Aufschrauben aus der in Fig. 4 gezeigten Bereitschaftsposition zu der in Fig. 5 gezeigten Öffnungsposition, wobei die Anlagefläche 47 des Hülsenteils 35 an der durch die Zylindermantelfläche 23 des Ringbundes 21 gebildeten Führungswand gleitet, nimmt die Anlageschulter 45 des Hülsenteils 35, die die Stufenfläche 25 des Ringbundes 21 übergreift, das Kopfteil 17 mit, so dass die Sollbruchstelle am Trennbereich 15, 17 reißt und die Entnahmeöffnung 13 frei ist, s. Fig. 5, wo dieser Zustand dargestellt ist.

Die Fig. 6 zeigt das Hülsenteil 35 in einer Position, bei der nach dem Öffnungs- oder Abreißvorgang das Hülsenteil 35 aus der in Fig. 5 gezeigten Position teilweise abgeschraubt ist. Bei dieser Axialbewegung wird das Kopfteil 17 durch den Untergriff der Anlagefinger 43 am Vorsprung 29 mitgenommen, so dass bei vollständigem Abschrauben das Kopfteil 17 zusammen mit dem Hülsenteil 35 abgenommen ist und dabei das Kopfteil 17 unverlierbar am abgenommenen Hülsenteil 35 gesichert ist. Dadurch steht das Kopfteil 17 ohne Zutun des Bedieners zur Verfügung, wenn ein anschließendes Wiederaufschrauben gewünscht sein sollte, um zusammen mit dem Hülsenteil 35 erneut aufgeschraubt zu werden. Dabei kann, da das Hülsenteil 35 mit seiner inneren Anlagefläche 47, die vollflächig an der die Führungsbahn bildenden Zylindermantelfläche 23 des Ringbundes 21 anliegt, ein Widerlager für den Ringbund 21 bildet, ein Wiederverschluss der Entnahmeöffnung 13 durch Anziehen der Verschraubung und durch Anlage der Verstärkungsrippe 19 an der Ringfläche 9 des Halsteils 5 gebildet werden, s. Fig. 5.

Bei einer ausreichend steifen Ausbildung der Anlagefinger 43 kann der Öffnungsvorgang auch durch Abschrauben des Hülsenteils 35 aus der Bereitschaftsposition (Fig. 4) heraus vorgenommen werden, wobei die Anlagelinger 43 bei der nach oben verlaufenden Axialbewegung das Kopfteil 17 im Untergriff mit dem Vorsprung 29 für eine nach oben verlaufende Abreißbewegung mitnehmen.

## Patentansprüche

1. Behälter, insbesondere aus einem Kunststoffmaterial bestehend und nach einem Blasform-, Füll- und Siegelverfahren hergestellt, mit einem Behälterkörper (1) zur Aufnahme eines Fluids und einem an dem Behälterkörper (1) sich anschließenden Halsteil (5), das an seinem freien Ende eine Abgabeöffnung (13) für das Fluid aufweist, die über einen Trennbereich (15, 19) mit einem Kopfteil (17) verschlossen ist, das mittels Betätigen eines bewegbaren Hülsenteils (35) durch Lösen des Trennbereichs (15, 19) zur Freigabe der Abgabeöffnung (13) vom Halsteil (5) abnehmbar ist, wobei das Hülsenteil (35) vom unbetätigten Zustand bis zum den Trennbereich (15, 19) lösenden betätigten Zustand zumindest teilweise in Anlage an einer Führungsbahn (23) geführt ist, die Teil des abzutrennenden Kopfteils (17) ist, **dadurch gekennzeichnet, dass** das Hülsenteil (35) an seiner freien Stirnseite flexible Anlagefinger (43) aufweist, die mit Aufschrauben des Hülsenteils (35) in Untergriff mit einem Vorsprung (23) am Kopfteil (17) kommen, und die bei Abschrauben des Hülsenteils (35) bei gelöstem Trennbereich (15, 19) das Kopfteil (17) mitnehmen, dass die Führungsbahn an der Außenseite (23) eines das Kopfteil (17) umgreifenden Ringbundes (21) gebildet ist, der sich zwischen dem Trennbereich (15, 19) und einer Ringnut (27) erstreckt, die am Kopfteil (17) den Raum für die Aufnahme der Anlagefinger (43) bildet, und dass an der Innenumfangsseite des Ringbundes (21) eine nach innen in Richtung des Trennbereichs (15, 19) vorspringende und sich an diesen anschließende Verstärkungsrippe (19) vorhanden ist.

2. Behälter nach Patentanspruch 1, **dadurch gekennzeichnet, dass** zum Betätigen des Hülsenteils (35) ein am Halsteil (5) angeordnetes Außengewinde (7) und ein mit diesem in Eingriff bringbares Innengewinde (37) am Hülsenteil (35) vorgesehen sind und dass mit Aufschrauben des Hülsenteils (35) der Trennbereich (15, 19) unter Freigabe der Abgabeöffnung (13) lösbar ist.

3. Behälter nach Patentanspruch 1 oder 2, **dadurch gekennzeichnet, dass** bei Aufschrauben des Hülsenteils (35) der Trennbereich (15, 19) dadurch lösbar ist, dass eine Anlageschulter (45) des Hülsenteils (35) unter Anlage mit dem Kopfteil (17) dieses zum Lösen des Trennbereichs (15, 19) mitnimmt.

4. Behälter nach einem der vorstehenden Ansprüche, **dadurch gekennzeichnet, dass** durch Abschrauben des Hülsenteils (35) bei nicht gelöstem Trennbereich (15, 19) die Anlagefinger (43) in Untergriff mit dem Vorsprung (24) des Kopfteils (17) dieses unter Lösen des Trennbereichs (15, 19) mitnehmen.

5. Behälter nach einem der vorstehenden Ansprüche, **dadurch gekennzeichnet, dass** der Außendurchmesser des Ringbundes (21) dem Innendurchmesser des Halsteils (5) im Bereich von dessen Außengewinde (7) entspricht.

6. Behälter nach einem der vorstehenden Ansprüche, **dadurch gekennzeichnet, dass** der Ringbund (21) eine axiale Erstreckung aufweist, deren Länge der axialen Länge der Ringnut (27), gemessen über ihre kleinste Durchmesserweite, entspricht.

7. Behälter nach einem der vorstehenden Ansprüche, **dadurch gekennzeichnet, dass** bei einem Untergriff der Anlagefinger (43) des Hülsenteils (35) am Vorsprung (29) des Kopfteils (17) das Hülsenteil (35) mit einer zuordenbaren Anlagefläche (47) vollflächig an der Führungsbahn (23) des Ringbundes (21) anliegt und dass die Anlageschulter (45) des Hülsenteils (35) das Ende (25) des Ringbundes (21) am oberen Ende der Führungsbahn (23) übergreift.

8. Behälter nach einem der vorstehenden Ansprüche, **dadurch gekennzeichnet, dass** zumindest bei unbetätigtem Hülsenteil (35) die Verstärkungsrippe (19) im Querschnitt gesehen eine Keilform ausbildet, deren längster Querschenkel in Richtung des Halsteiles (5) am Trennbereich (15, 19) endet und parallel beabstandet zu einer weiteren, die Verstärkungsrippe (19) abschließenden Grenzlinie angeordnet ist.

9. Behälter nach einem der vorstehenden Ansprüche, **dadurch gekennzeichnet, dass** die Abgabeöffnung (13) des Halsteils (5) von einer Ringwulst (15) begrenzt ist, die in Richtung des unbetätigten Hülsenteils (5) über den Trennbereich (15, 19) vorspringend mit ihrem größten Querschnittsmaß an den Trennbereich (15, 19) angrenzt.

10. Behälter nach einem der vorstehenden Ansprüche, **dadurch gekennzeichnet, dass** die Außenkontur des Hülsenteils (35) in Richtung des Auslaufs der Anlagefinger (43) mit einer Schräge (41) versehen ist, die an eine Schrägstellung der Anlagefinger (43) angepasst ist.

## Claims

1. A container, consisting in particular of a plastic material and produced according to a blow-fill-seal method, having a container body (1) for receiving a fluid and a neck part (5) connecting to the container body (1), which neck part (5), at its free end, has a dispensing opening (13) for the fluid which is sealed with a head part (17) via a separating region (15, 19), which head part (17) can be removed from the neck part (5) by means of actuating a movable sleeve part (35) by releasing the separating region (15, 19) to free the dispensing opening (13), wherein
the sleeve part (35) is guided from the unactuated state to the actuated state in which the separating region (15, 19) is released at least partially in contact with a guide path (23), which is a part of the removable head part (17), **characterised in that**
the sleeve part (35) has flexible contact fingers (43) on its free end face, which fingers engage in an underhand grip with a projection (23) on the head part (17) as the sleeve part (35) is screwed on, and during unscrewing of the sleeve part (35) entrain the head part (17) detached from the separating region (15, 19), that the guide path is formed on the outside (23) of a ring collar (21) surrounding the head part (17) and which extends between the separating region (15, 19) and an annular groove (27), which annular groove (27) forms the space on the head part (17) for receiving the contact fingers (43), and that a reinforcing rib (19) projecting inwardly in the direction of the separating region (15, 19) and connecting to same is present on the inner circumferential side of the ring collar (21).

2. The container according to claim 1, **characterised in that** an outer thread (7) arranged on the neck part (5), and an inner thread (37) on the sleeve part (35) which can be brought into engagement with said outer thread (7), are provided to actuate the sleeve part (35), and that the separating region (15, 19) can be released and the dispensing opening (13) exposed by screwing on the sleeve part.

3. The container according to claim 1 or 2, **characterised in that**, when the sleeve part (35) is screwed on, the separating region (15, 19) can be released **in that** a contact shoulder (45) of the sleeve part (35) in contact with the head part (17) entrains the latter in order to release the separating region (15, 19).

4. The container according to one of the preceding claims, **characterised in that**, by screwing the sleeve part (35) on, with the separating region (15, 19) not released, the contact fingers (43) engaged in an underhand grip with the projection (24) of the head part (17) entrain the latter, accompanied by releasing the separating region (15, 19).

5. The container according to one of the preceding claims, **characterised in that** the outer diameter of the ring collar (21) corresponds to the inner diameter of the neck part (5) in the region of its outer thread (7).

6. The container according to one of the preceding claims, **characterised in that** the ring collar (21) has an axial extension, the length of which corresponds to the axial length of the annular groove (27), measured over its smallest diameter size.

7. The container according to one of the preceding claims, **characterised in that**, when the contact fingers (43) of the sleeve part (35) are engaged in an underhand grip with the projection (29) of the head part (17), the neck part (35) with an allocatable contact surface (47) is in full contact with the guide path (23) of the ring collar (21), and that the contact shoulder (45) of the sleeve part (35) overlaps the end (25) of the ring collar (21) at the upper end of the guide path (23).

8. The container according to one of the preceding claims, **characterised in that**, in cross-section the reinforcing rib (19), at least when the sleeve part (35) is unactuated, forms a wedge shape, the longest cross leg of which in the direction of the neck part (5) ends at the separating region (15, 19) and is arranged spaced parallel apart from a further boundary line closing the reinforcing rib (19).

9. The container according to one of the preceding claims, **characterised in that** the dispensing opening (13) of the neck part (5) is bordered by an annular bulge (15) which projects above the separating region (15, 19) in the direction of the unactuated sleeve part (5), and abuts the separating region (15, 19) with its largest cross sectional dimension.

10. The container according to one of the preceding claims, **characterised in that** the outer contour of the sleeve part (35) is provided with a bevel (41) in the direction of the run-out of the contact fingers (43), which bevel is adapted to an inclined position of the contact fingers (43).

## Revendications

1. Récipient, notamment en une matière plastique et fabriqué par un procédé de moulage par soufflage, de remplissage et de scellement, comprenant un corps (1) de réception d'un fluide et un col (5) se raccordant au corps (1) et ayant, à son extrémité libre, une ouverture (13) de sortie du fluide, qui est fermée par une région (15, 19) de séparation ayant une tête (17), qui, au moyen de l'actionnement d'un manchon (35) mobile par desserrage de la région (15, 19) de séparation, est retirée du col (5) pour libérer l'ouverture (13) de sortie, dans lequel le manchon (35) est guidé de l'état inactionné jusqu'à l'état actionné desserrant la région (15, 19) de séparation, au moins en partie, en contact avec une voie (23) de guidage, qui fait partie de la tête (17) à séparer, **caractérisé en ce que** le manchon (35) a, sur son côté frontal libre, des doigts (43) de contact souples, qui, par dévissage du manchon (35), viennent en prise par en dessous avec une saillie (23) de la tête (17) et qui, lors du dévissage du manchon (35), alors que la région (15, 19) de séparation est desserrée, entraînent la tête (17), **en ce que** la voie de guidage est formée sur le côté (23) extérieur d'un collet (21) annulaire entourant la tête (17) et s'étendant entre la région (15, 19) de séparation et une rainure (27) annulaire, qui forme, à la tête (17), l'espace de réception des doigts (43) de contact et **en ce que**, du côté périphérique intérieur du collet (21) annulaire, il y a une nervure de renfort en saillie vers l'intérieur en direction de la région (15, 19) de séparation et s'y raccordant.

2. Récipient suivant la revendication 1, **caractérisé en ce que**, pour actionner le manchon (35), il est prévu un filetage (7) extérieur sur le col (5) et un taraudage (37) pouvant être mis en prise avec celui-ci sur le manchon (35) et **en ce que**, par vissage du manchon (35), la région (15, 19) de séparation peut être desserrée en libérant l'ouverture (13) de sortie.

3. Récipient suivant la revendication 1 ou 2, **caractérisé en ce que**, en vissant le manchon (35), la région (15, 19) de séparation peut être desserrée par le fait qu'un épaulement (45) de contact du manchon (35) entraîne avec contact avec la tête (17) celle-ci pour desserrer la région (15, 19) de séparation.

4. Récipient suivant l'une des revendications précédentes, **caractérisé en ce que**, par dévissage du manchon (35), alors que la région (15, 19) de séparation n'est pas desserrée, les doigts (43) de contact entraînent, en venant en prise en dessous de la saillie (24) de la tête (17), celle-ci en desserrant la région (15, 19) de séparation.

5. Récipient suivant l'une des revendications précédentes, **caractérisé en ce que** le diamètre extérieur du collet (21) annulaire correspond au diamètre intérieur du col (5) dans la région de son filetage (7) extérieur.

6. Récipient suivant l'une des revendications précédentes, **caractérisé en ce que** le collet (21) annulaire a une étendue axiale, dont la longueur correspond à la longueur axiale de la rainure (27) annulaire mesurée sur sa largeur de diamètre la plus petite.

7. Récipient suivant l'une des revendications précédentes, **caractérisé en ce que**, lorsque les doigts (43) de contact du manchon (35) viennent en prise par en dessous avec la saillie (29) de la tête (17), le manchon (35) s'applique par une surface (47) de contact pouvant être associée sur toute la surface à la voie (23) de guidage du collet (21) annulaire et **en ce que** l'épaulement (45) de contact du manchon (35) empiète sur l'extrémité (25) du collet (21) annulaire à l'extrémité supérieure de la voie (23) de guidage.

8. Récipient suivant l'une des revendications précédentes, **caractérisé en ce qu'**au moins lorsque le manchon (35) est inactivé, la nervure (19) de renfort forme, considéré en section transversale, un coin, dont la branche transversale la plus longue se termine dans la direction du col (5) à la région (15, 19) de séparation et est disposée parallèlement à distance d'une autre ligne de démarcation terminant la nervure (19) de renfort.

9. Récipient suivant l'une des revendications précédentes, **caractérisé en ce que** l'ouverture (13) de sortie du col (5) est délimitée par un bourrelet (15) annulaire, qui, dans la direction du manchon (35) inactivé, est voisine de la région (15, 19) de séparation en dépassant de la région (15, 19) de séparation par sa dimension de section transversale la plus grande.

10. Récipient suivant l'une des revendications précédentes, **caractérisé en ce que** le contour extérieur du manchon (35) est pourvu, dans le sens de sortie des doigts (43) de contact, d'un biseau (41) adapté à la position inclinée des doigts (43) de contact.
